# EUROPÄISCHE PATENTSCHRIFT

(11) **EP 0 452 555 B1**
(45) Veröffentlichungstag und Bekanntmachung des Hinweises auf die Patenterteilung: **08.03.1995**
(21) Anmeldenummer: 90124141.4
(22) Anmeldetag: 13.12.1990
(51) Int. Cl.: H01R 23/27

(54) **Steckverbinder, insbesondere Zwittersteckverbinder**
Connector, especially hermaphrodite connector
Connecteur, notamment connecteur hermaphrodite

(30) Priorität: 17.04.1990 DE 9004383 U
(43) Veröffentlichungstag der Anmeldung: 23.10.1991
(73) Patentinhaber: Schaltbau Aktiengesellschaft, D-81677 München (DE); REMA Lipprandt GmbH & Co. KG, D-53175 Bonn (DE)
(72) Erfinder: Keller, Gerhard, W-8011 Vaterstetten (DE)
(74) Vertreter: Grünecker, Kinkeldey, Stockmair & Schwanhäusser Anwaltssozietät

(56) Entgegenhaltungen:
- FR-A- 2 337 951
- US-A- 3 794 957
- Elektrische Energie Technik EET vol. 34, no. 6, Dezember 1989, Heidelberg, Seite 83: "Huckepack-Stecker"

## Beschreibung

Die Erfindung bezieht sich auf einen Steckverbinder, insbesondere Zwittersteckverbinder, mit einem Gehäuse und in dieses eingesetzten, langgestreckten, ein Anschlußende und ein dem Steckgesicht des Gehäuses zugewandtes Steckende aufweisenden Kontakten, wobei das Gehäuse das Anschlußende der Kontakte übergreift und mit mindestens einer Zugentlastungsschelle für Anschlußkabel versehen ist (siehe FR-A-2337951).

Derartige Steckverbinder sind aus der Praxis bekannt als Ladesteckverbinder. Sie dienen zur Übertragung von Hochstrom zwischen Ladestation und Batterie von batteriebetriebenen Fahrzeugen, sowie zwischen Batterie und Motor eines solchen Fahrzeuges.

Aus der Praxis sind Steckverbinder bekannt, die aus Zwei miteinander verschraubten Gehäusehälften bestehen, wobei zur Montage der Steckverbinder die Kontakte in eine Gehäusehälfte eingelegt werden, wonach dann die andere Gehäusehälfte darübergelegt und mit der ersten Gehäusehälfte verschraubt wird.

Ferner sind auch Steckverbindergehäuse bekannt, bei denen die Kontakte in Richtung ihrer Längserstreckung eingeschoben werden können, wobei anschließend quer zur Steckrichtung in das Gehäuse eingesetzte Verriegelungsstifte oder -klammern eingesetzt werden müssen, um die Kontakte in Steckrichtung zu verriegeln. Das ist nicht immer ganz einfach, da sich die Kontakte um ihre Längsachse verdrehen können und erst durch die Verriegelungsstifte genau in Position gehalten werden. Außerdem bestehen auch diese Gehäuse aus zwei miteinander verschraubten Gehäusehälften.

Die Montage der oben beschriebenen Steckverbinder erfolgt in zwei Stufen. In der ersten Stufe, der Vormontage müssen zumindest die Gehäusehälften miteinander verschraubt werden, wobei es bei den bekannten Steckverbindern jedoch auch sinnvoll ist, die Kontakte und die Befestigungselemente einzusetzen, damit die Befestigungselemente, die verhältnismäßig klein sind, beim Versand der Steckverbinder nicht verlorengehen. In der zweiten Montagestufe, die beim Kunden, d. h. beim Fahrzeughersteller, stattfindet, müssen die Steckverbinder dann teilweise wieder auseinandergenommen werden, wonach die Kontakte mit den Enden der Anschlußkabel verbunden und wieder in das Gehäuse eingesetzt werden. Das bedeutet, daß bei herkömmlichen Steckverbindern in der ersten und in der zweiten Montagestufe Arbeiten doppelt vorgenommen werden müssen, was die Kosten des Einsatzes solcher Steckverbinder erhöht. Will man diese doppelten Arbeiten vermeiden, erhält der Kunde eine Vielzahl von zum Teil kleinen Bauteilen, von denen er nicht genau weiß, wie sie montiert werden sollen. Auch hierdurch treten Verzögerungen ein, die den Einsatz solcher Steckverbinder verteuern.

Es ist daher Aufgabe der vorliegenden Erfindung, einen Steckverbinder der eingangs genannten Art so zu verbessern, daß sowohl die Vormontage als auch die Endmontage der Steckverbinder vereinfacht wird, wobei insbesondere Doppeltarbeiten bei Vor- und Endmotage weitestgehend vermieden werden soll.

Diese Aufgabe wird erfindungsgemäß dadurch gelöst, daß an den Kontakten zwischen deren Steckende und deren Anschlußende mindestens eine Anschlagschulter ausgebildet ist, daß das Gehäuse quer zur Steckrichtung geteilt ist und einen das Steckgesicht aufweisenden Rahmen, in dem die Kontakte von der dem Steckgesicht abgewandten Seite her mit ihrem Steckende bis zum Anliegen der Anschlagschulter an dem Rahmen eingeschoben sind, und zwei an der dem Steckgesicht abgewandten Seite des Rahmens über je ein Deckelscharnier angelenkte und verschließbare Deckelhälften aufweist, die in geschlossenem Zustand die Anschlußenden der Kontakte überdecken, und daß die Deckelscharniere je mindestens eine Zuglasche und eine Drucklasche aufweisen, die an der dem Rahmen zugewandten Seite des Deckels befestigt sind, wobei die Zuglasche an der dem Steckgesicht abgewandten Seite des Rahmens gehalten ist, während die Drucklasche der dem Rahmen abgewandte Seite der Anlageschulter der Kontakte hintergreifen.

Diese Lösung verringert auf überraschende Weise den Montageaufwand und zugleich auch die Anzahl der notwendigen Bauteile eines Steckverbinders, da den Bauteilen Mehrfachfunktionen zugewiesen werden. So dienen z. B. die beiden Deckelhälften nicht nur zum Abdecken des Anschlußendes der Kontakte, sondern auch zur Lagefixierung der Kontakte in dem Gehäuse, in dem die Anlageschultern der Kontakte durch die Drucklasche der Scharniere und durch den Rahmen des Gehäuses in axialer Richtung gehalten sind. Bei der Vormontage des Steckverbinders Könnenen die Deckelhälften mit den Zuglaschen an dem Rahmen vorfixiert werden. Der Kunde schließt lediglich noch die Kontakte an die Kabelenden an, z. B. durch Anquetschen, und schiebt die Kontakte von hinten her rastend in den Rahmen des Gehäuses ein. Dann werden die Deckelhälften zusammengedrückt und geschlossen, wonach dann lediglich noch die Zugentlastungsschellen festzuziehen sind. Der Kunde muß also nicht das Gehäuse zunächst wieder auseinandernehmen, um die Kontakte einzusetzen, darüber hinaus erübrigt sich auch das Vorsehen zusätzlicher Verriegelungsstifte oder -klammern, da die Verriegelung über Drucklaschen an den Gehäusedeckeln erfolgt.

Sowohl für die Herstellung als auch für die Montage günstig ist es, wenn die Zuglasche der Deckelscharniere in einem Rasthaken endet, der den Rand einer Ausnehmung in dem Rahmen hintergreift. Das Gehäuse kann dann insgesamt dreiteilig ausgebildet sein, wobei die beiden Deckelhälften identisch sein können, so daß nur zwei Spritzgußwerkzeuge erforderlich sind, wenn man das Gehäuse, wie üblich, durch Spritzgießen herstellen.

Es ist außerdem günstig, wenn das freie Ende der Drucklaschen der Umfangsform der Kontakte angepaßt ist und im geschlossenen Zustand der Deckelhälften auf den Kontakten aufliegt. Das hat den Vorteil, daß die Drucklaschen die Gehäusehälften mit den Zuglaschen in die Rastausnehmungen in den Rahmen eindrücken, so daß sich die Scharniere verspannen.

Hierbei ist es besonders günstig, wenn die Drucklaschen in Steckrichtung schräg zu den Kontakten weisen und elastisch biegbar ausgebildt sind, so daß sowohl eine Lagefixierung der Kontakte zwischen den Deckelhälften und dem Rahmen stattfindet, als auch die Scharniere elastisch verspannt werden.

Obgleich es auch denkbar wäre, daß die beiden Deckelhälften durch Rasten unmittelbar miteinander verbunden werden, hat es sich, insbesondere aus Stabilitätsgründen als vorteilhaft herausgestellt, wenn der Rahmen zwei sich seitlich gegenüberliegende und von seiner dem Steckgesicht abgewandten Rückseite nach rückwärts ertreckende Stege aufweist, an denen zur Seite weisende Rasten angebracht sind, die im geschlossenen Zustand der Deckelhälften mit ebenfalls zur Seite weisenden Gegenrasten an den Deckelhälften zusammenwirken.

Bevorzugt wird auch, wenn die Stege die Deckelhälften seitlich einrahmen, da dann seitlich auftretende Kräfte, die z. B. beim Herunterfallen eines Steckverbinders auftreten können, nicht unmittelbar an den Deckelhälften angreifen.

Wenn die Rasten der Stege als Rastausnehmungen ausgebildet sind, während die Gegenrasten als Rastkeile ausgebildet sind, die in die Rastausnehmungen eingreifen, läßt sich von außen immer erkennnen, ob die Deckelhälften richtig eingerastet sind oder nicht.

Ganz besonders bevorzugt wird, wenn die Zugentlastungsschelle für die Anschlußkabel aus zwei Hälften bestehen, wobei je eine Hälfte an der dem Rahmen abgewandten Rückseite einer Deckelhälfte über eine elastisch biegbare Laschen angelenkt ist. Auf diese Weise werden die beiden Deckelhälften im geschlossenen Zustand des Steckverbinders auch noch durch die Zugentlastungsschelle gehalten, deren Hälften üblicherweise durch Schrauben zusammengehalten werden. Der Rastverbindung zwischen den Deckelhälften und den seitlichen Stegen kommt damit im wesentlichen nur eine Montagehilfe zu, die im Gebrauchszustand des Steckverbinders nicht mehr unbedingt benötigt wird.

Besonders günstig ist es, wenn die biegbare Lasche als durch Schlitze seitlich begrenzter Streifen der Deckelfläche ausgebildet ist, der sich von etwa der Mitte der Deckelfläche aus bis zur Rückseite einer Deckelhälfte erstreckt. Durch diese verhältnismäßig lange Lasche können sich die Hälften der Zugentlastungsschelle sowohl verhältnismäßig dicken als auch verhältnismäßig dünnen Kabeln anpassen.

Um bei der Montage der Zugentlastungsschellen den Steckverbinder nicht von einer Seite auf die andere Seite drehen zu müssen, und um dennoch identische Gehäusehälften verwenden zu können, kann jede Hälfte einer Zugentlastungsschelle jeweils mindestens vier Bohrungen für Befestigungsschrauben aufweisen, die mit den vier bohrungen der anderen Schellenhälfte fluchten, wobei jeweils zwei sich diagonal gegenüberliegende Bohrungen einen geringeren Durchmesser aufweisen als die anderen zwei Bohrungen. Die Zugentlastungsschellen können auf diese Weise mit selbstschneidenden Schrauben verbunden werden, deren Gewindeteile in die Bohrungen geringeren Durchmessers einschneidet. Da insgesamt vier Bohrungen vorgesehen sind, besitzt jede Schellenhälfte zwei große Bohrungen, die mit zwei kleinen Bohrungen der anderen Schellenhälfte fluchten. Auf diese Weise können die Befestigungsschrauben stets von einer Seite her in die Zugentlastungsschelle eingeschraubt werden, was wiederum eine Montagevereinfachung bedeutet.

Aus Stabilitätsgründen ist es ferner günstig, wenn die seitlichen Stege des Rahmens sich bis zwischen die Hälften der Zugentlastungsschelle erstrecken und jeweils zwei Bohrungen aufweisen, die mit den Bohrungen der Schellenhälften fluchten. Beim Zusammenklemmen der Schellenhälften werden damit die Deckel zusätzlich noch an den seitlichen Stegen des Rahmens befestigt, so daß auch das Scharnier für die Deckelhälften entlastet wird. Beim Montieren des so ausgerüsteten Steckverbinders müssen lediglich zwei Schrauben eingeschraubt werden, die zudem noch von der gleichen Seite eingeschraubt werden, um den kompletten Steckverbinder einschließlich Zugentlastung in den betriebsfertigen Zustand zu bringen. Wenn die Kontakte als kreuzweise steckbare, im Querschnitt etwa die Form zweier sich über Eck gegenüberliegender Kreisscheibensegmente aufweisende Zwitterkontakte ausgebildet sind, wenn am frei endenden Rand des Steckgesichts des Rahmens dreiecksförmige Deckflächen ausgebildet sind, die die Stirnseiten der Steckenden der in den Steckverbinder eingesetzten Zwitterkontakte überdecken, und wenn an der Grundfläche des Steckgesichts, aus der die Steckenden der Kontakte heraustreten, bis zum frei endenden Rand des Steckgesichts reichenden Erhebungen ausgebildet sind, die vor den offenen Flanken der Steckenden der Zwitterkontakte als Berührungsschutz angeordnet sind, ist es unmöglich, bei nicht zusammengesteckten Steckverbindern mit Fingern an stromführende Teile im Steckgesicht des Steckverbinders zu gelangen.

Im folgenden wird ein Ausführungsbeispiel der Erfindung anhand einer Zeichnung näher erläutert. Es zeigen:
**Figur 1** einen erfindungsgemäßen Steckverbinder in einer perspektivischen Ansicht mit Blick auf das Steckgesicht,
**Figur 2** zwei Steckverbinder gemäß Figur 1 im gesteckten Zustand, geschnitten entlang der Linie II-II aus Figur 1,
**Figur 3** eine Draufsicht auf einen Steckverbinder gemäß Figur 1, teilweise geschnitten, entlang der Linie III-III,
**Figur 4** eine Schnittansicht durch den Steckverbinder gemäß Figur 3, entlang der Linie IV-IV, mit abgeklappter unterer Deckelhälfte,
**Figur 5** eine Seitenansicht des Steckverbindergehäuses aus Figur 3, mit zusammengeklappten Deckelhälften und
**Figur 6** eine Draufsicht auf den Gehäuserahmen des zuvor beschriebenen Steckverbinders und
**Figur 7** eine Draufsicht auf eine zugehörige Deckelhälfte.

In der Zeichnung ist ein Steckverbinder 1 dargestellt, der ein Gehäuse 2 und in dieses eingesetzte, langgestreckte Zwitterkontakte 3 aufweist.

In Figur 1 ist dieser Steckverbinder mit Blick auf das Steckgesicht 4 dargestellt. Dort ist auch zu erkennen, daß die Zwitterkontakte im Querschnitt die Form zweier sich gegenüberliegender Kreissegmente aufweisen, wobei das dem Steckgesicht 4 zugewandte Steckende 5 durch dreieckigförmige Deckflächen 6 abgedeckt ist. Neben den freien Flanken 7 der Steckenden 5 sind bis zur Abschlußkante des Steckgesichts 4 reichende Erhebungen 8 in Form von Stiften oder dergleichen vorgesehen, die, zusammen mit den Deckflächen 6 einen Berührungsschutz gewährleisten und ein Anfassen der Kontakte 3 unmöglich macht.

Wie besser aus den üblichen Figuren ersichtlich ist, besteht das Gehäuse 2 eines Steckverbinders aus einem Rahmen 9, in welchen die Zwitterkontakte 3 von der dem Steckgesicht 4 gegenüberliegenden Seite her eingeschoben sind, und aus zwei Deckelhälften 10 und 11, die die Anschlußenden 12 der Zwitterkontakte 3 überdecken und an deren Rückseite die miteinander korrespondierenden Hälften 14 und 15 einer Zugentlastungsschelle 13 befestigt sind.

Die Deckelhälften 10 und 11 sind mittels Scharniere an dem Rahmen 9 angelenkt. Die Scharniere umfassen eine Zuglasche 16, deren freies Ende mit einem Rastkeil 17 versehen ist, der von innen her einen Durchbruch 18 im Rahmen 9 hintergreift, wie besonders gut aus der oberen Hälfte in Figur 4 ersichtlich ist.

Ferner umfassen die Scharniere eine Drucklasche 18, die eine Anlageschulter 20 der Zwitterkontakte 3 hintergreifen, mit der sich die Zwitterkontakte 3 auch gegenüber dem Rahmen 9 abstützen. Dies ist besonders gut aus Figur 2 ersichtlich. Die Zwitterkontakte 3 sind mit ihrer Anlageschulter 20 zwischen einer Anlagefläche des Rahmens 9 und zwischen den Enden der Drucklaschen 19 axial gefangen, wenn die Deckelhälften 10 und 11 in dem in Figur 2 dargestellten, geschlossenen Zustand sind. Die Drucklaschen 19 weisen von den Deckelhälften 10 und 11 schräg nach vorn in Steckrichtung der Zwitterkontakte 3 und sind biegeelastisch ausgebildet. Die freien Enden der Drucklaschen sind der Außenkontur der Zwitterkontakte angepaßt und liegen auf der Außenkontur der Zwitterkontakte 3 auf.

Wie besonders gut aus den Figuren 5 und 6 ersichtlich ist, sind an der dem Steckgesicht 4 abgewandten Rückseite des Rahmens 9 zwei seitliche, sich nach hinten erstreckende Stege 21 ausgebildet. Die Stege weisen in etwa den ersten zwei Dritteln einen vertikalen Abschnitt und im letzten Drittel einen horizontalen Abschnitt 23 auf. In den vertikalen Abschnitten 23 sind Rastdurchbrüche 24 vorgesehen, die mit entsprechenden, an den Außenseiten der Deckelhälften seitlich angeordneten Rastkeilen 25 zusammenwirken, wenn die Deckelhälften geschlossen (vergl. Fig. 5).

Wie besonders gut aus Figur 7 hervorgeht, sind die Schellenhälften 14 bzw. 15 der Zugentlastungsschelle 13 an der Rückseite der Deckelhälften 10 bzw. 11 angeordnet. Die Schellenhälften sind über eine Lasche 26, die in der Deckfläche einer Deckelhälfte liegt, und sich bis ungefähr in die Mitte der Deckelhälfte erstreckt an der Deckelhälfte 10 bzw. 11 befestigt. Die Lasche 26 ist dadurch gebildet, daß der Deckel bis etwa zur Deckelmitte hin seitlich der Lasche 26 eingeschlitzt ist.

Die Schellenhälften 14 und 15 sind in sich relativ starr und weisen an ihren Enden Bohrungen 27 und 28 auf. Die Bohrungen 27 und 28 liegen nebeneinander, so daß sie die Ecken eines Vierecks bilden. Die Bohrungen 27 weisen einen größeren Durchmesser auf als die Bohrungen 28, wobei sich jeweils zwei Bohrungen gleichen Durchmessers diagonal gegenüberliegen. Befestigt werden die Schellenhälften 14 und 15 durch sogenannte selbstschneidende Schrauben, die sich durch die Bohrungen 27 größeren Durchmessers hindurchstecken lassen, und deren Gewinde in den Rand der Bohrungen 28 kleineren Durchmessers einschneiden.

In dem horizontalen Abschnitt 23 der Stege 21 des Rahmens 9 sind Bohrungen 29 vorgesehen, die mit den Bohrungen 27 und 28 der Deckelhälften fluchten, wenn die Deckelhälften 10 und 11 an dem Rahmen 9 angebracht sind.

Im folgenden wird die Wirkungs- und Funktionsweise des oben beschriebenen Steckverbinders 1 anhand der Vormontage, der Endmontage und der Benutzung näher erläutert.

Benötigt werden ein Rahmen 9 (vergl. Fig. 6) und zwei Deckelhälften 10 und 11 (vergl. Fig. 7), sowie zwei Zwitterkontakte 3, und zwei selbstschneidende Schrauben. In der Vormontage, die noch beim Hersteller stattfindet, werden, sofern überhaupt erforderlich, die beiden Deckelhälften 10 und 11 mit ihren Zuglaschen 16 in die Durchbrüche 18 des zugehörigen Rahmens 9 eingehängt.

Der so vorbereitete Steckverbinder gelangt dann zu dem Kunden. Der Kunde verbindet die beiden Zwitterkontakte 3 mit den Enden der zugehörigen Anschlußkabel, was z. B. durch Verquetschen der Anschlußenden 12 geschehen kann. Die Zwitterkontakte 3 werden dann bei halbgeöffneten Deckelhälften (vergl. Fig. 4 unten) in Durchstecköffnungen des Rahmens eingeschoben, wobei die elastischen Drucklaschen 19 nach oben und nach unten ausweichen können, bis die Zwitterkontakte mit ihren Anlageschultern 20 nach Passieren der Drucklaschen 19 an dem Rahmen 9 anliegen. Dabei muß der Zwitterkontakt eine dem -förmigen Profilquerschnitt angepaßte Engstelle in der Durchstecköffnung passieren, wodurch der zwitterkontakt automatisch in seiner richtigen Lage ausgerichtet wird. Die Drucklaschen 19 hintergreifen dann die Anlageschultern 20. Die Deckelhälften können dann einfach zusammengedrückt werden, wobei die seitlichen Rastkeile 25 in die Rastdurchbrüche 24 an den seitlichen Stegen des Rahmens 9 eingreifen, so daß die beiden Deckelhälften 10 und 11 zuschnappen.

Dann werden in die größeren Bohrungen 27 einer Schellenhälfte 14 die selbstschneidenden Schrauben eingesteckt und eingedreht, bis die Zugeentlastungsschellen die Anschlußkabel festklemmen. Dabei spielt es keine Rolle, welche Seite des Steckverbinders 1 oben liegt, da auf beiden Seiten jeweils größere Bohrungen 27 vorgesehen sind. Mit diesen wenigen Handgriffen ist der Steckverbinder bereits gebrauchsfertig und kann mit einem gleichkodierten Steckverbinder zusammengesteckt werden (vergl. Fig. 2).

Die Deckflächen 6 und die Erhebungen 8 stören beim Zusammenstecken nicht, sie bieten jedoch einen wirksamen Berührungsschutz gegen unbeabsichtigtes Berühren der Kontakte.

## Patentansprüche

1. Steckverbinder, insbesondere Zwittersteckverbinder, mit einem Gehäuse (2), und in dieses eingesetzten, langgestreckten, ein Anschlußende und ein dem Steckgesicht des Gehäuses zugewandtes Steckende aufweisenden Kontakten, wobei das Gehäuse das Anschlußende der Kontakte übergreift und mit mindestens einer Zugentlastungsschelle für die Anschlußkabel versehen ist,
**dadurch gekennzeichne**t,
daß an den Kontakten (3) zwischen deren Steckende (5) und deren Anschlußende (12) mindestens eine Anschlagschulter (20) ausgebildet ist, daß das Gehäuse (2) quer zur Steckrichtung geteilt ist und einen das Steckgesicht (4) aufweisenden Rahmen (9), in dem die Kontakte (3) von der dem Steckgesicht (4) abgewandten Seite her mit ihrem Steckende (5) bis zum Anliegen der Anschlagschulter (20) an den Rahmen (9) eingeschoben sind und zwei an der dem Steckgesicht (4) abgewandten Seite des Rahmens (9) über je ein Deckelscharnier angelenkt und verschließbare Deckelhälften (10, 11) aufweist, die im geschlossenen Zustand die Anschlußenden (12) der Kontakte (3) überdecken, und daß die Deckelscharniere je mindestens eine Zuglasche (16) und eine Drucklasche (19) aufweisen, die an der dem Rahmen (9) zugewandten Seite des Deckels befestigt sind, wobei die Zuglasche (16) an der dem Steckgesicht (4) abgewandten Seite des Rahmens (9) gehalten ist, während die Drucklaschen (19) die dem Rahmen (9) abgewandte Seite der Anschlagschulter (20) der Kontakte (3) hintergreifen.

2. Steckverbinder nach Anspruch 1, dadurch gekennzeichnet, daß die Zuglasche (16) der Deckelscharniere in einem Rasthaken (17) endet, der den Rand einer Ausnehmung (18) hintergreift.

3. Steckverbinder nach Anspruch 1 oder 2, dadurch gekennzeichnet, daß das freie Ende der Drucklaschen (19) der Umfangsform der Kontakte (3) angepaßt ist und im geschlossenen Zustand der Deckelhälften (10, 11) auf den Kontakten (3) aufliegt.

4. Steckverbinder nach einem der Ansprüche 1 bis 3, dadurch gekennzeichnet, daß die Drucklaschen (19) in Steckrichtung schräg zu den Kontakten (3) weisen und elastisch biegbar ausgebildet sind.

5. Steckverbinder nach einem der Ansprüche 1 bis 4, dadurch gekennzeichnet, daß der Rahmen (9) zwei sich seitlich gegenüberliegende und von seiner dem Steckgesicht (4) abgewandten Rückseite nach rückwärts erstreckende Stege (21) aufweist, an denen zur Seite weisende Rasten (25) angebracht sind, die im geschlossenen Zustand der Deckelhälften (10, 11) mit ebenfalls zur Seite weisenden Gegenrasten (24) an den Deckelhälften (10, 11) zusammenwirken.

6. Steckverbinder nach Anspruch 5, dadurch gekennzeichnet, daß die Stege (21) die Deckelhälften (10, 11) seitlich einrahmen.

7. Steckverbinder nach einem der Ansprüche 5 oder 6, dadurch gekennzeichnet, daß die Rasten (24) der Stege (21) als Rastausnehmungen gebildet sind, während die Gegenrasten (25) als Rastkeile ausgebildet sind, die in die Rastausnehmungen (24) eingreifen.

8. Steckverbinder nach einem der Ansprüche 1 bis 7, dadurch gekennzeichnet, daß die Zugentlastungsschelle (13) für die Anschlußkabel aus zwei Hälften (14, 15) besteht, wobei je eine Hälfte (14, 15) an der dem Rahmen (9) abgewandten Rückseite einer Deckelhälfte (10, 11) über eine elastisch biegbare Lasche (26) angelenkt ist.

9. Steckverbinder nach Anspruch 8, dadurch gekennzeichnet, daß die biegbare Lasche (26) als durch Schlitze seitlich begrenzter Streifen der Deckelfläche ausgebildet ist, der sich von etwa der Mitte der Deckelfläche (6) bis zur Rückseite einer Deckelhälfte (10, 11) erstreckt.

10. Steckverbinder nach einem der Ansprüche 8 oder 9, dadurch gekennzeichnet, daß jede Hälfte (14, 15) der Zugentlastungsschelle (13) jeweils mindestens vier Bohrungen (27, 28) für Befestigungsschrauben aufweist, die mit den vier Bohrungen (27, 28) der anderen Schellenhälfte (15, 14) fluchten, wobei jeweils zwei sich diagonal gegenüberliegende Bohrungen (28) einen geringeren Durchmesser aufweisen als die anderen zwei Bohrungen (27).

11. Steckverbinder nach Anspruch 10, dadurch gekennzeichnet, daß die seitlichen Stege (21) des Rahmens (9) sich bis zwischen die Hälften (14, 15) der Zugentlastungsschelle (13) erstrecken und jeweils zwei Bohrungen (29) aufweisen, die mit den Bohrungen (27, 28) der Schellenhälften (14, 15) fluchten.

12. Steckverbinder nach einem der Ansprüche 1 bis 11, dadurch gekennzeichnet, daß die Kontakte (3) als kreuzweise steckbare, im Querschnitt etwa die Form zweier sich übereck gegenüberliegender Kreisscheibensegmente aufweisende Zwitterkontakte ausgebildet sind, daß am frei endenden Rand des Steckgesichts (4) des Rahmens dreiecksförmige Deckflächen (6) ausgebildet sind, die die Stirnseiten der Steckenden (5) der in den Steckverbindern eingesetzten Zwitterkontakte (3) überdecken, und daß an der Grundfläche des Steckgesichts (4), aus der die Steckenden (5) der Kontakte (3) heraustreten, bis zum freiendenden Rand des Steckgesichts (4) reichende Erhebungen (8) ausgebildet sind, die vor den offenen Flanken (7) der Steckenden (5) der Zwitterkontakte (3) als Berührungsschutz angeordnet sind.

## Claims

1. Connector, in particular hermaphrodite connector, having a housing (2), and, inserted therein, elongate contacts which have a connecting end and a plug end which faces the plug face of the housing, the housing reaching over the connecting end of the contacts and being provided with at least one strain relief clamp for the connecting cables, characterized in that at least one stop shoulder (20) is constructed on the contacts (3) between their plug end (5) and their connecting end (12), in that the housing (2) is divided transverse to the plug direction and has a frame (9) which has the plug face (4), in which frame the contacts (3) are inserted, from the side facing away from the plug face (4), with their plug end (5) until the stop shoulder (20) comes to bear on the frame (9), and two closable lid halves (10, 11), linked on the side of the frame (9) facing away from the plug face (4) via in each case one lid hinge, which lid halves, in the closed state, cover the connecting ends (12) of the contacts (3), and in that the lid hinges each have at least one tension tongue (16) and one pressure tongue (19) which are fastened to the side of the lid facing the frame (9), the tension tongue (16) being held on the side of the frame (9) facing away from the plug face (4) while the pressure tongues (19) reach behind the side, facing away from the frame (9), of the stop shoulder (20) of the contacts (3).

2. Connector according to Claim 1, characterized in that the tension tongue (16) of the lid hinges ends in a latching hook (17) which reaches behind the edge of a recess (18).

3. Connector according to Claim 1 or 2, characterized in that the free end of the pressure tongues (19) is matched to the circumferential shape of the contacts (3) and, in the closed state of the lid halves (10, 11), is supported on the contacts (3).

4. Connector according to one of Claims 1 to 3, characterized in that the pressure tongues (19), seen in the plug direction, point obliquely towards the contacts (3) and are constructed to be elastically bendable.

5. Connector according to one of Claims 1 to 4, characterized in that the frame (9) has two webs (21), laterally opposite and extending backwards from its rear side facing away from the plug face (4), to which webs locks (25) are fitted which point laterally and interact, in the closed state of the lid halves (10, 11), with counterlocks (24), likewise pointing laterally, on the lid halves (10, 11).

6. Connector according to Claim 5, characterized in that the webs (21) laterally frame the lid halves (10, 11).

7. Connector according to one of Claims 5 or 6, characterized in that the locks (24) of the webs (21) are formed as lock recesses, while the counterlocks (25) are constructed as lock wedges which engage in the lock recesses (24).

8. Connector according to one of Claims 1 to 7, characterized in that the strain relief clamp (13) for the connecting cables consists of two halves (14, 15), in each case one half (14, 15) being linked to the rear side, facing away from the frame (9), of a lid half (10, 11) by means of an elastically bendable tongue (26).

9. Connector according to Claim 8, characterized in that the bendable tongue (26) is constructed as strip of the lid surface, which strip is laterally bounded by slots and extends from approximately the centre of the lid surface (6) up to the rear side of a lid half (10, 11).

10. Connector according to one of Claims 8 or 9, characterized in that each half (14, 15) of the strain relief clamp (13) has in each case at least four holes (27, 28) for fitting screws, which holes align with the four holes (27, 28) of the other clamp half (15, 14), in each case two diagonally opposite holes (28) having a lesser diameter than the other two holes (27).

11. Connector according to Claim 10, characterized in that the lateral webs (21) of the frame (9) extend up to a point between the halves (14, 15) of the strain relief clamp (13) and in each case have two holes (29) which align with the holes (27, 28) of the clamp halves (14, 15).

12. Connector according to one of Claims 1 to 11, characterized in that the contacts (3) are constructed as hermaphrodite contacts which can be connected in a crossed manner and have, in cross-section, approximately the shape of two diagonally opposite circular disc segments, in that triangular cover surfaces (6) are constructed on the freely ending edge of the plug face (4), which cover surfaces cover the end faces of the plug ends (5) of the hermaphrodite contacts (3) inserted into the connectors, and in that elevations (8), which reach up to the freely ending edge of the plug face (4), are constructed on the base surface of the plug face (4), from which the plug ends (5) of the contacts (3) emerge, which elevations are arranged as protection against contact in front of the open flanks (7) of the plug ends (5) of the hermaphrodite contacts (3).

## Revendications

1. Connecteur à fiches, notamment connecteur à fiches réversibles, comprenant un boîtier (2) dans lequel sont insérés des contacts allongés comportant une extrémité de raccordement et une extrémité d'enfichage tournée vers la face d'enfichage du boîtier, tandis que le boîtier entoure l'extrémité de branchement des contacts et au moins un collier de soulagement en traction pour le câble de raccordement, connecteur à fiches caractérisé en ce que sur les contacts (3), entre leur extrémité d'enfichage (5) et leur extrémité de raccordement (12), est prévu au moins un épaulement de butée (20), le boîtier (2) divisé transversalement par rapport à la direction d'enfichage comporte un cadre (9) présentant la face d'enfichage (4) et dans lequel les contacts (3) sont introduits par leur extrémité d'enfichage (5) à partir du côté opposé à la face d'enfichage (4), jusqu'à ce que l'épaulement de butée (20) vient s'appliquer contre le cadre (9), et le boîtier comporte également deux moitiés de couvercle (10, 11) susceptible de se fermer, articulées chacune par une charnière de couvercle sur le côté du cadre (9) opposé à la face d'enfichage (4), et qui, fermées, recouvrent les extrémités de raccordement (12) des contacts (3), et les charnières de couvercle comportent chacune au moins une languette de traction (16) et une languette de pression (19) fixées sur le côté du couvercle tourné vers le cadre (9), la languette de traction (16) étant maintenue contre le côté du cadre (9) non tourné vers la face d'enfichage, tandis que les languettes de pression (19) viennent en prise derrière le côté opposé au cadre (9) de l'épaulement de butée (20) des contacts (3).

2. Connecteur à fiches selon la revendication 1, caractérisé en ce que la languette de traction (16) de la charnière du couvercle se termine sous la forme d'un crochet d'encliquetage (17) qui vient en prise derrière le bord d'un évidement (18).

3. Connecteur à fiches selon la revendication 1 ou la revendication 2, caractérisé en ce que l'extrémité libre des languettes de pression (19) est adaptée à la forme périphérique des contacts (3) et s'applique sur ces contacts (3) lorsque les moitiés de couvercle (10, 11) sont fermées.

4. Connecteur à fiches selon l'une des revendication 1 à 3, caractérisé en ce que les languettes de pression (19) sont orientées en direction d'enfichage obliquement par rapport aux contacts (3) et sont élastiquement flexibles;

5. Connecteur à fiches selon l'une des revendications 1 à 4, caractérisé en ce que le cadre (9) comporte deux barrettes (21) placées latéralement l'une en face de l'autre et s'étendent vers l'arrière à partir de la face arrière, non tournée vers la face d'enfichage (4) de ce cadre, et munies des organes d'encliquetage (25) orientés vers le côté, organes qui, lorsque les moitiés de couvercle (10, 11) sont fermées, coopèrent avec des organes d'encliquetage antagonistes (24), également orientés vers le côté sur les moitiés de couvercle (10, 11).

6. Connecteur à fiches selon la revendication 5, caractérisé en ce que les barrettes (21) encadrent latéralement les moitiés de couvercle (10, 11).

7. Connecteur à fiches selon l'une des revendications 5 ou 6, caractérisé en ce que les organes d'encliquetage (24) des barrettes (21) sont réalisés sous la forme d'évidements d'encliquetage, tandis que les organes d'encliquetage (25) sont réalisés sous la forme de coins d'encliquetage qui viennent en prise dans les évidements d'encliquetage (24).

8. Connecteur à fiches selon l'une des revendications 1 à 7, caractérisé en ce que le collier de soulagement en traction (13) pour le câble de raccordement, est constitué de deux moitiés (14, 15), articulées chacune sur le côté arrière, non tourné vers le cadre (9), d'une moitié de couvercle (10, 11) par l'intermédiaire d'une languette (26) élastique flexible.

9. Connecteur à fiches selon la revendication 8, caractérisé en ce que la languette flexible (26) est réalisée sous la forme d'une bande, délimitée latéralement par des fentes, de la surface du couvercle, et qui s'étend depuis à peu près le milieu de la surface (6) du couvercle jusqu'à la face arrière d'une moitié de couvercle (10, 11).

10. Connecteur à fiches selon l'une des revendications 8 ou 9, caractérisé en ce que chaque moitié (14, 15) du collier de soulagement en traction (13) comporte respectivement au moins quatre perçages (27, 28) pour des vis de fixation, alignés avec les quatre perçages (27, 28) de l'autre moitié (15, 14) du collier, tandis que respectivement deux perçages (28) placés diagonalement l'un en face de l'autre ont un diamètre plus réduit que les deux autres perçages (27).

11. Connecteur à fiches selon l'une des revendications 1 à 10, caractérisé en ce que les barrettes latérales (21) du cadre (9) s'étendent jusqu'entre les moitiés (14, 15) du collier de soulagement en traction (13) et comportent respectivement deux perçages (29) alignés avec les perçages (27, 28) des moitiés de collier (14, 15).

12. Connecteur à fiches selon l'une des revendications 1 à 11, caractérisé en ce que les contacts (3) sont réalisés sous la forme de contacts réversibles susceptibles d'être enfichés en croix et ayant, en section transversale, à peu près la forme de deux segments de disque circulaires placés en diagonale vis-à-vis l'un de l'autre, en ce que sur le bord se terminant librement de la face d'enfichage (4) du cadre, sont prévues des surfaces de recouvrement triangulaires (6) qui recouvrent les faces frontales des extrémités d'enfichage (5) des contacts réversibles (3) mis en oeuvre dans les connecteurs à fiches, et en ce que sur la surface de base de la face d'enfichage (4) d'où sortent les extrémités d'enfichage (5) des contacts (3), des saillies (8) s'étendent jusqu'au bord se terminant librement de la face d'enfichage (4), et sont disposées devant les flancs ouverts (7) des extrémités d'enfichage (5) des contacts réversibles (3) comme protection contre les contacts accidentels.
